# EUROPÄISCHE PATENTANMELDUNG

(11) **EP 0 770 558 A1**
(43) Veröffentlichungstag der Anmeldung: **02.05.1997**
(21) Anmeldenummer: 96116963.8
(22) Anmeldetag: 23.10.1996
(51) Int. Cl.: B65D 25/28, B65D 1/24, A45C 13/22

(54) **Flaschenträger mit verschiebbaren Tragegriff**

(30) Priorität: 26.10.1995 DE 19539894; 29.07.1996 DE 19630374
(71) Anmelder: Berolina Kunststoff-Gesellschaft mbH & Co. Verpackungssysteme und Technische Teile KG, 13591 Berlin (DE)
(72) Erfinder: Banaskiwitz, Horst, 13357 Berlin (DE)
(74) Vertreter: KOHLER SCHMID + PARTNER

(57) **Zusammenfassung**

Die Erfindung bezieht sich auf einen als Flaschenträger oder Flaschenkasten ausgebildeten Behälter aus Kunststoff mit Mitteltragegriff, der höhenverschiebbar zwischen einer höchsten und einer tiefsten Stellung im Träger geführt ist. Die Erfindung besteht darin, daß der Griff zwischen seiner tiefsten Stellung und seiner höchsten Stellung mindestens eine Raststellung aufweist und gegebenenfalls darin, daß ein die Verschiebbarkeit begrenzender Anschlag beweglich und federbelastet ist.

## Beschreibung

Die Erfindung bezieht sich auf einen Flaschenträger, insbesondere aus Kunststoff, mit einem Tragegriff.

Bei bekannten Flaschenträgern ist der Tragegriff starr mit dem die Flaschen aufnehmenden Korb verbunden, so daß sie sich in der Regel zumindest in leerem Zustand nicht zu einem gut aussehenden Stapel stapeln lassen.

Es ist durch die DE-U 1 990 264 ein Flaschenträger bekannt geworden, von dem erwähnt ist, daß der Tragegriff versenkbar ist. Es sind jedoch keine Mittel offenbart, die den Tragegriff halten. Die DE-U 70 42 642 zeigt einen Flaschenkasten, die DE-P 42 36 781 einen teilbaren Flaschenkasten, in dem ein verschiebbarer Tragegriff mit starren Begrenzungsanschlägen zusammenarbeitet. Dadurch ist der Tragegriff dauerhaft mit dem Transportbehälter verbunden und kann nicht abgenommen werden. Dies ist aber gelegentlich erwünscht.

Der Erfindung liegt die Aufgabe zugrunde, einen Flaschenträger zu entwickeln, bei dem sich der Tragegriff abnehmen läßt.

Diese Aufgabe wird gemäß der Erfindung dadurch gelöst, daß der die Verschiebebewegung begrenzende Anschlag beweglich und federbelastet ist.

Der Trägerkorb und der Griff werden zweckmäßigerweise separat hergestellt und anschließend zusammengefügt. Zu diesem Zusammenfügen weisen entweder die Schenkel des Griffes oder die Führungen einen beweglichen, federbelasteten, quer zur Bewegungsrichtung des Schenkels abstehenden Anschlag auf, der in der hochgezogenen Stellung des Griffes an einem festen, das Hochziehen des Griffes begrenzenden Anschlag anliegt, wobei diese Anschläge so ausgebildet sind, daß sie das Gewicht eines mit Flaschen voll gefüllten Trägerkorbes auf den Bügel zu übertragen vermögen. Diese federbelastete Beweglichkeit erlaubt aber auch, mit etwas Kraftaufwendung diesen Begrenzungsanschlag zu überwinden und den Tragegriff nach oben aus seinen Führungen heraus auszuziehen, so daß der Tragegriff aus dem Trägerkorb herausgenommen werden kann und sowohl der Tragegriff als auch der Trägerkorb in leerem oder gefülltem Zustand sich gut stapeln läßt und platzsparend in einem Regal gelagert werden können.

Bei einer Ausführungsform der Erfindung kann die Beweglichkeit des federbelasteten Anschlages dadurch hergestellt sein, daß der untere Endabschnitt eines Griffschenkels mindestens einen achsparallelen Schlitz und einen in radialer Richtung vorstehenden federnden Vorsprung aufweist. Eine solche elastische Federung des Anschlages kann beispielsweise auch in dem oberen Endabschnitt einer Führung für den Griffschenkel vorgesehen sein.

Bei einer Ausführungsform der Erfindung hat der Flaschenträger in der unteren Stellung des Griffes eine Höhe, die der Höhe der Seitenwände oder aber, wenn der Flaschenträger ein Gefache aufweist, der Höhe der Gefachwände entspricht, wobei die Anordnung so getroffen werden kann, daß der senkrechte Schenkel eines bügelförmigen oder aber eines T-förmigen Griffstückes in der abgesenkten Stellung nicht unten aus dem Boden des Trägers herausragt, obwohl dies nicht störend sein muß, wenn die Träger in einem Stapel aufeinandergestapelt werden.

Die Erfindung kann dahingehend weiter ausgebildet sein, daß Führungen für die Verschiebbarkeit des Griffes innerhalb von Seitenwänden des Flaschenträgers angeordnet sind. Dadurch erhält man glatte Außenwände, die ein dichtes Nebeneinanderstellen der Flaschenträger erlauben.

Ist der Griff bügelförmig ausgebildet, so können die Schenkel des Bügels in der Nähe oder unmittelbar angrenzend an zwei einander gegenüberliegende Außenwände des Flaschenträgers geführt sein, so daß die Länge des Handgriffes etwa der ganzen Länge oder auch der Breite des Flaschenträgers entspricht. Bei Ausführungsformen der Erfindung kann jedoch die Länge des Handgriffes etwa der Hälfte der entsprechenden Länge oder Breite des Flaschenträgers entsprechen, wobei der Griff einschließlich Griffschenkel und Führungen symmetrisch zur Mitte des Flaschenträgers angeordnet sind. Im erstgenannten Fall können die Führungen für die Schenkel des Griffes unmittelbar an die Seitenwände angespritzt sein. Ist der Griff T-förmig ausgebildet, so befindet sich die Führung für den Griffschenkel in der Mitte des Flaschenträgers.

Bei Ausführungsformen der Erfindung bestehen die Führungen der Griffschenkel aus Rohren, in deren hohlem Querschnitt die Schenkel geführt sind. Dadurch ist gewährleistet, daß sich der Griff des Trägers leicht hochziehen und absenken läßt und auch in hochgezogener Stellung eine noch ausreichend stabile Verbindung mit dem Trägerkorb aufweist.

Bei Ausführungsformen des erfindungsgemäßen Flaschenträgers sind mindestens zwei Seitenwände fensterlos, also massiv ausgebildet, so daß die Außenflächen dieser Wände als Werbeträger dienen können und diese Seitenwände an ihr befestigten Führungen für die Griffschenkel einen guten Halt bieten.

Auch können Seitenwände des Flaschenträgers so hoch, z.B. 14 bis 17 cm, sein, daß sie sich etwa bis zur Höhe des Flaschenkragens, also über die ganze Höhe des Flaschenbauches erstrecken. Dadurch wird die für eine Werbung zur Verfügung stehende Wandfläche sehr groß. Andererseits können bei Bedarf die Wände auch relativ große Fenster aufweisen, um dem Betrachter den Blick auf die Etiketten der eingestellten Flaschen zu ermöglichen.

Eine solche Ausbildung der Wände des Trägers ist insbesondere dann möglich, wenn in einem Stapel von vollbestückten Flaschenträgern bei abgesenktem Griff die Lastübertragung vom Boden einer oberen Flasche über die Bodenfläche des Trägers auf den Flaschenverschluß und den Hals einer unteren Flasche abgetragen wird. Hierzu ist bei einer Ausführungsform der Erfindung der Boden eines Flaschenträgers, der ein Gefache zur Aufnahme der Flaschen aufweist, entsprechend ausgebildet. Beispielsweise kann in der Mitte des Fachbodens eine Platte vorgesehen sein, deren Außendurchmesser etwas größer ist als der Außendurchmesser einer oberen Fläche eines Flaschenverschlusses, beispielsweise größer als die obere Fläche eines Stopfens aus Porzellan oder dergleichen bei einem sogenannten Bügelverschluß, wie er vor Jahrzehnten bei Bierflaschen üblich war, oder aber kann sich der Durchmesser der Platte an der oberen Fläche eines Kronkorkenverschlusses orientieren.

Wenn die Lastübertragung im Stapel nicht über Außenwände des Flaschenträgers erfolgt, sondern ausschließlich oder zumindest überwiegend durch übereinander angeordnete Flaschen, so kann bei Ausführungsformen der Erfindung an der Unterseite der Platte eine am Umfang der Platte verlaufende, bordartig nach unten abstehende Randleiste vorgesehen sein, wobei der lichte Durchmesser des von der Randleiste abgegrenzten Raumes dem Durchmesser des oberen Teiles eines Flaschenverschlusses entspricht. Dadurch sind übereinander gestapelte Flaschenträger gegen seitliche Verschiebung gesichert.

Bei Ausführungsformen der Erfindung sind die Länge der Schenkel des Griffes und ihre Arretierung bei ausgezogenem Griff so gewählt, daß sich der ausgezogene Griff oberhalb der Flaschenverschlüsse der in den Träger eingestellten Flaschen befindet, bei Ausführungsformen etwa 26 bis 36 cm über der auf einer Auflage aufliegenden Ebene angeordnet sein.

Die Platte am Fachboden kann auch bei Bedarf Aussparungen aufweisen, sie kann auch in besonderen Fällen zu einem Ring degeneriert sein, so daß der Flaschenverschluß einer unteren Flasche direkt an dem Flaschenboden der im nächst oberen Träger stehenden Flasche angreift.

Die Erfindung bezieht sich außerdem auf einen als Flaschenträger oder Flaschenkasten ausgebildeten Flaschentransportbehälter aus Kunststoff mit einem Mitteltragegriff, der zwischen einer höchsten und einer tiefsten Stellung höhenverschiebbar im Behälter geführt ist, insbesondere mit einen oder mehreren der vorstehenden Merkmale.

Ein derartiger höhenverschiebbarer Mitteltragegriff ist z.B. durch das deutsche Gebrauchsmuster 70 42 642 bei einem Flaschenkasten bekanntgeworden. Dort sitzt der Mitteltragegriff in seiner tiefsten Stellung auf den Fachwänden des Flaschenkastens auf und das oberste Ende des Mitteltragegriffes verläuft in dieser tiefsten Stellung unterhalb des oberen Endes der Seitenwände des Flaschenkastens. In dieser untersten Stellung stört daher der Tragegriff beim Stapeln der Kästen nicht, da beim Flaschenkasten in den Kasten eingestellte Flaschen in aller Regel nicht über den oberen Rand der Seitenwände des Flaschenkastens hinausragen. Demgegenüber sind bei einem Flaschenträger die Seitenwände des Trägers und auch die Wände des Gefaches des Trägers in aller Regel wesentlich niedriger vorgesehen als die Höhe der in den Träger eingestellten Flaschen. Wenn daher bekannte volle Flaschenträger übereinandergestapelt werden sollen, so kann die Last eines oberen Trägers nicht über Wände im unteren Träger abgetragen werden.

Bei dem bekannten Flaschenkasten nach dem deutschen Gebrauchsmuster 70 42 642 ist es schwierig, bei vollem Flaschenkasten den Tragegriff in seiner untersten Stellung zwischen den Flaschen zu erfassen und hochzuziehen. Außerdem ist nicht gewährleistet, daß der Tragegriff in seiner obersten Stellung verbleibt und nicht in seine unterste Stellung zurückrutscht und wieder mühsam zwischen den Flaschen herausgefingert werden muß. Andererseits stört ein vollständig ausgezogener Tragegriff, wie er beispielsweise in dem deutschen Gebrauchsmuster 1 990 264 gezeigt ist, beim Einstellen von Flaschen in den Kasten oder den Träger, weil der Tragegriff in seiner höchsten Stellung so weit ausgezogen sein muß, daß er sich mit einem Abstand über den eingestellten Flaschen befindet, damit er mit der Hand bequem umfaßt und der ganze Behälter bequem getragen werden kann.

Der Erfindung liegt daher auch die Aufgabe zugrunde, die Handhabung eines Flaschenträgers oder Flaschenkastens zu verbessern. Diese Aufgabe wird gemäß der Erfindung dadurch gelöst, daß der Tragegriff zwischen seiner tiefsten Stellung und seiner höchsten Stellung mindestens eine Raststellung aufweist. Befindet sich der Griff in dieser Raststellung, so kann er mit der Hand bequem umfaßt werden, da er sich oberhalb seiner untersten Stellung zwischen den Flaschen befindet und trotzdem kann die unterste Stellung des Griffes so gewählt werden, daß leere Behälter für Flaschen, also Flaschenkästen und Flaschenträger, jeweils übereinandergestapelt werden können. Soll der Behälter in der Lage sein, auch Flaschen verschiedener Größe aufzunehmen, beispielsweise einmal 1/3-ltr. Flaschen und einmal Viertel- oder Halbliterflaschen, so kann das erfindungsgemäße Gebinde mehrere, also im genannten Beispiel drei Raststellungen aufweisen, von denen eine bei in den Behälter eingestellten 1/4-ltr. Flaschen und eine andere bei in das Gebinde eingestellten Halbliterflaschen eine günstige Zwischenstellung und Halterung des Tragegriffes bewirkt.

Die Raststellung des Griffes ist so vorgesehen, daß der Griff auch bei den größten eingestellten Flaschen leicht mit den Fingern erreicht werden kann. Bei Ausführungsformen der Erfindung kann der Griff an der Raststellung unterhalb der Oberkante der eingestellten Flaschen verlaufen, z.B. bei eingestellten 0,5 ltr.-Flaschen.

Bei einer Ausführungsform der Erfindung ist die Raststellung des Griffes so gewählt, daß in dieser Stellung auch die vollen Flaschenträger übereinanderstapelbar sind, wobei die Lastabtragung über die Flaschen erfolgen kann. Dabei stört in dieser Stellung der Griff beim Stapeln nicht. Wenn der Griff so weit hochgezogen ist, daß er beim Stapeln stören würde, kann er durch einen daraufgestellten Flaschenträger so weit heruntergedrückt werden, daß er beim Stapeln nicht mehr stört.

Bei einer Ausführungsform der Erfindung ist die Raststellung des Griffes so gewählt, daß seine Oberkante etwa in der Fläche verläuft, die durch die oberen Enden von in den Behälter eingestellten Flaschen definiert ist. Das genaue Maß, wie weit die Oberkante des Griffes über die von der durch die oberen Flaschenenden definierten Ebene hinausragen kann, hängt davon ab, ob und gegebenenfalls wie tief eine Aussparung im Boden eines darübergestellten Behälters vorgesehen ist, die den Griff in dieser Raststellung aufnimmt. Obwohl also bei dieser Ausführungsform der Erfindung ein leerer Flaschenträger in der tiefsten Stellung des Griffes stapelbar ist, sind diese Flaschenträger auch bei eingestellten Flaschen noch stapelbar, wenn der Griff in einer aus seiner untersten Stellung etwas hochgezogenen Stellung, nämlich der Raststellung, steht, in dieser Stellung also in einem Abstand von seiner untersten Stellung hochgezogen ist.

Bei einer bei einem Flaschenträger verwirklichten Ausführungsform der Erfindung sind an der Unterseite des Trägerbodens zur Lastabtragung Aussparungen, gegebenenfalls mit einem Boden zur Aufnahme der oberen Enden von in einen darunter angeordneten Flaschenträger eingestellten Flaschen vorgesehen. Dies ist an sich bei einer zu einer Versandeinheit zum Transport von Flaschen vorgesehen Zwischenplatte durch das Gebrauchsmuster 1 951 958 bekanntgeworden.

Bei einer Ausführungsform der Erfindung ist, wie bereits erwähnt, an der Unterseite des Bodens eines Flaschenträgers eine Aussparung zur Aufnahme des oberen Randes des Griffes eines darunter angeordneten Flaschenträgers vorgesehen. Dies ist insbesondere dann vorteilhaft, wenn bei leeren Flaschenträgern der Griff sich in seiner untersten Stellung befindet, die leeren Flaschenträger jedoch übereinandergestapelt werden sollen und in dieser untersten Stellung der Griff etwas über die Höhe der Seitenwände des Flaschenträgers nach oben hinaussteht, wobei beim Stapeln der leeren Flaschenträger die Lastabtragung über die Seitenwände des Flaschenträgers erfolgt. Aber auch beim Stapeln von vollen Flaschenträgern kann der in die Aussparung im Trägerboden des oberen Flaschenträgers eingreifende Griff des unteren Flaschenträgers zur Stabilisierung des Stapels beitragen.

Die den Griff in der Raststellung festhaltende Raste kann bei Ausführungsformen der Erfindung auf verschiedene Weise ausgebildet sein. Da die Raste den Tragegriff in einer Zwischenstellung zwischen seiner obersten und seiner untersten Stellung festhält, ist diese Raste sowohl durch Hochziehen als auch durch Niederdrücken des Griffes überwindbar.

Bei einer Ausführungsform der Erfindung ist diese Raste dadurch verwirklicht, daß an dem Schenkel des höhenverschiebbaren Griffes der eine Teil einer Raste und an dessen Führung im Träger der andere Teil einer Raste, im einfachsten Fall jeweils ein Vorsprung vorgesehen ist, die in der Raststellung miteinander zusammenarbeiten und den Griff in der Raststellung festhalten.

Die die Raststellung definierende Raste kann auch einen am unteren Ende des Griffschenkels angeordneten Vorsprung enthalten, der in der Raststellung mit einem Rastteil in der Führung des Griffschenkels zusammenarbeitet, das in diesem Falle unterhalb des oberen Endes der Führung für den Griffschenkel, gegebenenfalls auf halber Höhe, angeordnet ist.

Die Verwendung des erfindungsgemäßen Flaschenträgers ist besonders dann vorteilhaft, wenn dieser leer an eine Abfüllstelle geliefert wird und beispielsweise bei diesem Transport gestapelt ist, wobei der Griff sich in seiner untersten Stellung befindet. In der Abfüllstelle wird dann der Griff in seine Raststellung hochgezogen, und es werden die Flaschen in den Flaschenträger eingestellt, wobei aber nach dem Einstellen der Flaschen der Griff noch gut und bequem ergriffen werden kann, seine obere Fläche kann beispielsweise in der Ebene verlaufen, die durch die oberen Enden der in den Flaschenträger eingestellten Flaschen definiert ist. Zum Tragen des Flaschenträgers wird dann der Griff in seine oberste Stellung herausgezogen, in der der untere Rand des waagrecht verlaufenden Teiles des Griffes in einem Abstand von den oberen Enden der Flaschen verläuft, so daß die Hand den Griff bequem umfassen kann und der Träger auch bequem getragen werden kann.

Weitere Merkmale ergeben sich aus der folgenden Beschreibung von Ausführungsformen der Erfindung in Verbindung mit den Ansprüchen und der Zeichnung. Die einzelnen Merkmale können je für sich oder zu mehreren bei Ausführungsformen der Erfindung verwirklicht sein.

In der Zeichnung sind die zum Verständnis der Erfindung erforderlichen Teile schematisch dargestellt.

Es zeigen:
- Fig. 1: eine Ansicht auf eine Ausführungsform des erfindungsgemäßen Flaschenträgers, teilweise geschnitten nach der Linie A-A in Fig. 2;
- Fig. 2: eine Draufsicht auf die in Fig. 1 dargestellte Ausführungsform;
- Fig. 3: einen Schnitt nach der Linie E-E in Fig. 2;
- Fig. 4: eine Ansicht der Schmalseite der in Fig. 1 dargestellten Ausführungsform, teilweise geschnitten nach der Linie B-B in Fig. 2;
- Fig. 5: zeigt eine der Fig. 1 entsprechende Ansicht einer anderen Ausführungsform der Erfindung;
- Fig. 6: wiederum eine Draufsicht auf die in Fig. 5 dargestellte Ausführungsform der Erfindung;
- Fig. 7: wiederum einen Schnitt nach der Linie F-F in Fig. 6;
- Fig. 8: eine der Fig. 4 entsprechende Ansicht der in Fig. 5 dargestellten Ausführungsform, teilweise geschnitten nach der Linie G-G in Fig. 6, wobei in einer Reihe des Flaschenträgers große Flaschen und in der zweiten Reihe kleine Flaschen angeordnet sind.
- Fig. 9: eine Ansicht einer anderen Ausführungsform eines Flaschenträgers, wobei der Griff in der vollständig hochgezogenen Stellung mit durchgehenden Linien gezeichnet ist, in seiner Raststellung und in seiner untersten Stellung jedoch strichpunktiert ist, teilweise ausgebrochen;
- Fig. 10: zeigt einen Schnitt nach der Linie X-X in der Fig.9;
- Fig. 11: eine Draufsicht auf die in Fig. 9 dargestellte Ausführungsform des Flaschenträgers;
- Fig. 12: eine vergrößerte Darstellung einer Einzelheit im Schnitt nach der Linie XII-XII der Fig. 11.

Bei der in den Figuren 1 - 4 dargestellten Ausführungsform der Erfindung sind an dem mit Aussparungen 2 versehenen Boden 1 eines Flaschenträgers schmale Seitenwände 3 und breite Seitenwände 4 angeordnet. Diese Wände weisen keine Aussparungen oder Fenster auf und können großflächig als Werbeträger dienen. Sie sind bei der dargestellten Ausführungsform vom Fachboden an gerechnet ca. 14,5 cm hoch, können aber auch ein anderes Maß zwischen 13 cm und 17 cm aufweisen. Bei der dargestellten Ausführungsform entspricht die Höhe der Wände etwa der Höhe des Bauches einer Flasche mit Bügelverschluß, also etwa der Höhe, in der der zwischen Bauch 5 und Flaschenhals 6 befindliche Flaschen-Kragen 7 beginnt.

Der von den Wänden 3 und 4 umschlossene Raum weist ein an sich bekanntes Gefache 8 auf, in dem Aussparungen 9 vorgesehen sind. Im Boden eines eine Flasche aufnehmenden Gefaches 10 sind kreuzweise angeordnete Streben 11 vorgesehen, die eine in dem dargestellten Ausführungsbeispiel kreisrunde Platte 12 in der Mitte des Faches tragen. Der Durchmesser der Platte ist etwas größer als die obere kreisrunde Fläche 13 des oberen, aus Porzellan oder dergleichen bestehenden Verschlußteiles 14 eines Bügelverschlusses 15. Das Verschlußteil 14 weist an seiner Unterseite einen Gummiring 16 auf, der von dem Verschlußteil 14 durch Spannen der Federbügel 17 auf den oberen Rand der Flaschenöffnung gedrückt wird. Entlang des Umfanges der Platte 12 ist eine bordartig nach unten abstehende Randleiste 18 vorgesehen. Der lichte Durchmesser dieses von der Randleiste abgegrenzten Raumes 19 ist nur wenig größer als der Durchmesser der oberen Fläche 13 des Bügelverschlusses, so daß das Verschlußteil 14 in diesen Raum 19 mit etwas Spiel eintreten kann und dort in allen Richtungen gegen eine Verschiebung gehalten ist. Dabei sind bei der dargestellten Ausführungsform die Maße so gewählt, daß beim Aufeinanderstapeln von Flaschenträgern dieser Ausführungsform die Last des Stapels bei mit Flaschen bestückten Flaschenträgern durch die Flaschen übertragen wird. Sie wird vom Boden einer oberen Flasche über den Fachboden und die Platte 12 auf den Flaschenverschluß einer unteren Flasche abgetragen.

Anstelle eines Bügelverschlusses können die in den Träger eingestellten Flaschen auch einen anderen üblichen Verschluß aufweisen, beispielsweise einen Kronkorkenverschluß. Die Maße sind in jedem Falle so gewählt, daß der auf einen gefüllten Flaschenträger aufgesetzte Flaschenträger ausreichend festgehalten ist und die abzutragende Last von den Flaschen aufgenommen wird. Insbesondere die die Platte 12 tragenden Stege 11 sind so stark ausgebildet, daß sie diese Last bei Flaschen mit einem einwärts gewölbten Flaschenboden von dem Rand des Flaschenbodens oder gegebenenfalls einem Auflagerring auf die Platte 12 in der Mitte des Fachbodens übertragen können. Die Leisten 11 können dabei so hoch sein, daß sie sich von der Innenfläche des Kastenbodens bis auf eine untere Ebene 20 des Trägerbodens erstrecken, mit der der Träger auf einer ebenen Unterlagefläche aufgestellt wird.

An den Fachwänden 8 sind in das Fach hineinragende, senkrecht verlaufende Rippen 21 vorgesehen, die symmetrich zur Mitte und in einem Abstand von dieser senkrechten Mittelebene des Faches angeordnet sind und die in das Fach eingestellten Flaschen an den äußeren Rand des Faches, also an die Wände, drücken. Die Fächer 10 sind nämlich nicht genau quadratisch, sondern in der quer zu der Länge eines Tragegriffes 22 verlaufenden Dimension etwas länger als ihr parallel zum Tragegriff verlaufendes Breitenmaß, damit für die Befestigung und Führung des Tragegriffes und für den vollständig abgesenkten Tragegriff ausreichend Platz gewonnen wird.

Die erfindungsgemäßen Flaschenträger weisen einen absenkbaren Tragegriff 22 auf. Bei der in den Fig. 1 - 4 dargestellten Ausführungsform der Erfindung ist der Tragegriff bügelförmig ausgebildet mit einem Handgriff 23, dessen untere Fläche zur besseren Handhabung gewellt ist, und mit an den Tragegriff 23 anschließenden rechtwinklig zu ihm verlaufende Bügelschenkel 24. Der Tragegriff 23 und die Bügelschenkel 24 bestehen aus einem runden Hohlprofil. Die Bügelschenkel 24 sind in Rohren 25 senkrecht geführt, die bei der dargestellten Ausführungsform an die Seitenwände 3 angespritzt sein können. Dabei sind die Maße so gewählt, daß bei abgesenktem Tragegriff die Oberfläche des Tragegriffes in einer Ebene mit dem oberen Rand der Wände 3, 4 verläuft. Die Fachwände 8 erstrecken sich bis etwa ³/₄ bis ⁴/₅ der Höhe der Trägerwände, so daß zumindest bei leerem Flaschenträger der Tragegriff ganz in den Flaschenträger versenkt werden kann.

Das untere Ende der Bügelschenkel 24 weist mindestens einen axial verlaufenden Schlitz 26 auf (Fig.3), der sich ein Stück weit in dem Bügelschenkel nach oben erstreckt, jedoch nur soweit, daß die zwischen den Schlitzen 26 befindlichen und einen radialen Vorsprung 28 tragenden Lappen 27 so viel zurückfedern können, daß der Bügelschenkel 24 in das Führungsrohr 25 eingeführt werden kann und dann an der Innenfläche des Rohres 25 einen in der Zeichnung nicht dargestellten Vorsprung oder Rand einer Aussparung hintergreifen kann. Bei ausgezogenem Tragegriff kommt dann der Vorsprung 28 zur Anlage an den Vorsprung an der Innenfläche des Führungsrohres 25. Diese Vorsprünge übertragen dann die Traglast auf den Tragebügel. Anstelle von Vorsprüngen können auch federbelastete Schnapphaken vorgesehen sein oder andere Anordnungen, die das Zusammenfügen von separat hergestelltem Trägerkorb und Griff erlauben bzw. erleichtern.

Bei der in den Fig. 1 - 4 dargestellten Ausführungsform der Erfindung erstreckt sich der Handgriff 23 über die ganze Breite des Flaschenträgers und die Führungen 25 für die Bügelschenkel 24 sind daher an die Wände 3 angespritzt oder befinden sich in unmittelbarer Nähe dieser Wände. Der Handgriff 23 liegt in seiner oberen Endlage oberhalb der Flaschenverschlüsse der eingestellten Flaschen, so daß die tragende Hand den Griff optimal umfassen kann.

Die in den Fig. 5 - 8 dargestellte Ausführungsform der Erfindung unterscheidet sich von der Ausführungsform nach den Fig. 1 - 4 lediglich durch die Ausbildung des Griffes und seiner Führungen. Bei dieser Ausführungsform erstreckt sich ein Handgriff 29 nicht über die ganze Breite oder Länge des Flaschenträgers, sondern er ist höchstens halb so lang wie der Flaschenträger, kann auch noch kürzer sein. Der Handgriff 29 besteht wiederum aus einem Hohlprofil, das an seiner Unterseite über eine halsartige Verengung in eine Platte 30 mündet. An den Rändern der Platte 30 sind querverlaufende Führungsleisten 31 angespritzt, die sich über die ganze Höhe der Platte 30 erstrecken und die in diese Leiste 31 umgreifende Führungsprofile 32 geführt sind, die in dem Flaschenträger befestigt sind. Die Platte ist etwa in ihrer senkrechten Mittellinie durch mindestens eine Rippe 33 verstärkt. Der obere Rand der Platte 30 verläuft vom oberen Ende der Leisten 31 bis zur Unterseite des Handgriffes 29 sich verjüngend und geschwungen, so daß der Handgriff 29 wiederum bequem von der tragenden Hand umschlossen werden kann. Der Handgriff 29 befindet sich bei ausgezogenem Griff oberhalb der Flaschenverschlüsse 15 der in den Flaschenträger eingestellten Flaschen.

Sowohl die Bügelschenkel 24 als auch die Leisten 31 ragen bei völlig abgesenktem Handgriff 23, 29 bis nach unten zur unteren Fläche des Trägerbodens. Auch die Führungsleisten 31 des Flaschenträgers nach den Fig. 5 - 8 weisen an ihrem unteren Ende einen federnden Vorsprung 34 auf, der in der oberen Endlage des Handgriffes 29 an einem Rand 35 einer schlitzförmigen Aussparung oder dergleichen in dem Führungsprofil 32 zur Anlage kommt (Fig. 5) und damit die Traglast auf den Handgriff 29 überträgt.

Vorzugsweise bestehen alle Teile des Flaschenträgers aus Kunststoff. Der Trägerkorb und der Traggriff mit Führungen werden zweckmäßigerweise separat hergestellt und anschließend zusammengefügt. Bei abgesenkten Handgriffen 23 und 29 ragen diese nicht über die durch den oberen Rand der Wände bestimmte Ebene hinaus nach oben, so daß leere Flaschenträger platzsparend in einem Regal oder aber aufeinandergestapelt gelagert werden können.

Die Außenmaße des Trägers können dem Euromodulmaß entsprechen. Ausführungsformen des Trägers können so ausgebildet sein, daß sich 0,3 l und/oder 0,5 l oder aber 1 l, insbesondere genormte Flaschen, vornehmlich mit Bügelverschluß, in ihm einstellen und transportieren lassen.

Bei der in der Fig. 9 bis 12 dargestellten Ausführungsform eines erfindungsgemäßen Flaschenträgers aus Kunststoff weist der Trägerboden 1 hochkantgestellte Leisten 11 und Aussparungen 2 sowie an seinem Rand einen Stapelrand 40 auf, mit dem ein oben auf einen leeren Flaschenträger auf den oberen Rand 41 seiner Seitenwände 3 und 4 aufgesetzter zweiter Flaschenträger zwischen die Seitenwände 3 und 4 eines ersten Flaschenträgers eintaucht. Der Flaschenträger weist Fächer zur Aufnahme von Flaschen abgrenzende, quer verlaufende Fachwände 42 auf, die die ganze Breite des Kastens durchsetzen. Zwei Längswände 43 des Gefaches verlaufen beidseitig in einem Abstand von der senkrechten Längsmittelebene des Flaschenträgers, wobei der Zwischenraum 44 zwischen ihnen etwas größer als die größte Breite eines bügelförmigen Tragegriffes 45 ist. Die Gefach-Längswände 43 sind in einzelne Abschnitte 46 unterteilt, zwischen denen ein Abstand 47 vorgesehen ist.

Am Boden der einzelnen Fächer befindet sich eine durch die Leisten 11 gehaltene Platte 48, die bei der dargestellten Ausführungsform kreisrund ist und die an ihrem Rand eine bordartig nach unten verlaufende, ringförmige Randleiste 49 trägt. Der lichte Ringdurchmesser entspricht dem Durchmesser des oberen Endes einer in den Flaschenträger eingestellten Flasche. Die Platte 48 und die ringförmige Leiste 49 bilden eine nach unten offene Aufnahme für das obere Ende einer in einem darunter angeordneten Flaschenträger angeordneten Flasche.

Schenkel 50 des bügelförmigen Griffes 45 sind in dem Querschnitt dieser Schenkel angepaßten Führungen 51 geführt, die in einem kleinen Abstand von der Schmalseitenwand 3 im Träger angeordnet sind und mit dieser durch einen Steg 52 starr verbunden sind. Die Wände der Führungen 51 weisen an ihrem oberen Ende eine dem Trägerinneren zugewandte, nach oben offene Aussparung 53 (Fig. 12) auf, die bewirkt, daß sich das obere Ende der Führungen 51 gegen Federwirkung aufspreizen kann.

Der Griff 45 weist an seinen Schenkeln 50 auf einander gegenüberstehenden Seiten den Trägerlängswänden zugewandte Vorsprünge 54 auf, die dachförmige, also schräge Flanken 55 aufweisen. Die Spitze 56 der Vorsprünge 54 kann flach ausgebildet sein. Den Längsseitenwänden 4 des Trägers zugewandte Wandteile 57 der Führungen 51 weisen an ihrer Innenseite eine achsparallel zu der Führung 51 verlaufende Nut 58 auf, in deren Bereich die Wand 57 der Führungen 51 ausgebeult ist. In dieser Nut 58 sind die Vorsprünge 54 der Griffschenkel 15 mit Spiel geführt. Die Nut 58 endet etwas unterhalb des oberen Endes der Führungen 51 und die lichte Weite des oberen Endes der Führung 51 ist kleiner als das Maß zwischen den Spitzen 56 der Vorsprünge 54 auf den voneinander abgewandten Seitenflächen des Schenkels 50.

Wird der Griff hochgezogen, so kommen die Vorsprünge 54 zunächst an der Endstirnseite 59 der Nut 58 zur Anlage. Wird der Griff 45 dann weiter hochgezogen, so treten die Vorsprünge 54 in das obere Ende der Führung 51 ein und spreizen dieses Ende etwas auf, wobei seine Wände 57 mit Druck an den Spitzen 56 der Vorsprünge anliegen und dadurch den Griff 45 festhalten, so daß die Vorsprünge 54 zusammen mit dem aufspreizbaren Ende der Führung 51 eine Raste bilden. Wird der Griff 45 weiter hochgezogen, so treten die Vorsprünge 54 aus der oberen Öffnung der Führung 51 heraus, so daß die Verschiebebewegung des Griffes 45 beim weiteren Hochziehen ohne Widerstand erfolgen kann bis ein am unteren Ende der Schenkel 50 angeordneter Anschlag 60 wiederum an der Endstirnseite 59 der Nut 58 zur Anlage kommt, der jedoch, bedingt durch die Form des Endanschlages des Schenkels 50 mit einer solchen Kraft festgehalten ist, daß der Griff 45 bei mit vollen Flaschen gefülltem Flaschenträger diesen sicher festhält.

Der Endanschlag 60 ist bei einer Ausführungsform länger als der Vorsprung 54, er greift jedoch in die Nut 58 mit soviel Spiel ein, daß sich der Tragegriff 45 noch leicht verschieben läßt. Er kann radial federnd angeordnet sein, so daß der Griff mit etwas mehr Kraftanwendung oben aus den Führungen herausgezogen werden kann.

Der waagerechte Griffteil 61 des bügelförmigen Griffes 45 weist eine Riffelung 62 sowie eine nach unten gerichtete Ausbeulung 70 auf, die das Tragen des Flaschenträgers erleichtern sollen. Der Griff 45 weist außerhalb der Riffelung 62 einen I-förmigen Querschnitt auf.

In Fig. 9 ist mit durchlaufenden Linien die höchtste Stellung des Griffes 45 gezeichnet. Das waagerechte Griffteil 61, das Joch des Bügels, weist in dieser Stellung einen Abstand von den oberen Enden 63 von in den Flaschenträger eingestellten Flaschen 64 auf.

Wird der Griff 45 aus seiner eben erwähnten obersten Stellung nach unten geschoben, so legen sich die Vorsprünge 54 auf die Stirnfläche 65 der oberen Enden der Führungen 51 auf und bei einem Druck auf den Tragegriff 45 weitet die schräg verlaufende Flanke 55 des Vorsprungs 54 die Wandteile 57 am oberen Ende der Führungen 51 auf, so daß der Vorsprung 54 zwischen diese Wandteile tritt und dort durch diese Rastanordnung festgehalten wird, die durch die oberen Wandteile 57 und die Vorsprünge 54 gebildet wird. In dieser Stellung verläuft die obere Fläche 66 des Griffteiles etwa in der Ebene, die durch die oberen Enden 63 von in den Flaschenträger eingestellten Flaschen gebildet wird. Diese Stellung ist mit strichpunktierten Linien in Fig. 9 eingezeichnet. Bei weiterem Druck auf den Griff 45 treten die Vorsprünge 54 in das Innere der Führungen 51 und dort in die Nuten 58 ein, so daß dann der Tragegriff wieder ohne wesentlichen Widerstand in seine unterste Stellung gebracht werden kann, die in Fig. 9 wiederum durch strichpunktierte Linien eingezeichnet ist und in der seine obere Fläche 66 in einer Ebene mit der Stirnfläche der oberen Ränder 41 der Seitenwände 3 und 4 verläuft.

Sind die Flaschenträger leer, so können sie in dieser Stellung übereinandergestapelt werden. Ein oberer Kasten taucht dann mit Hilfe des Stapelrandes 40 in einen darunter angeordneten Kasten ein. Der Kastenboden weist eine vorzugsweise sich über seine ganze Längsrichtung erstreckende Aussparung 67 auf, die zur Aufnahme des Griffteiles 61 in der untersten Stellung des Tragegriffes 45 dient. Der Tragegriff 45 liegt in seiner untersten Stellung auf dem unteren Rand 68 der Aussparung 53 in den Führungen 51 auf. Diese unterste Stellung des Tragegriffes kann auch so vorgesehen sein, daß seine obere Fläche 66 unterhalb der durch die Ränder 41 der Seitenwände des Trägers definierten Ebene liegt. Oder aber kann die unterste Stellung des Tragegriffes 45 so gewählt sein, daß die obere Fläche 66 des Griffteiles 61 etwas oberhalb der durch die Ränder 41 definierten Ebene liegt, in welchem Falle dann die Aussparung 67 entsprechend tiefer ausgebildet sein muß.

Die untere Fläche des Griffteiles 61 kann in seiner untersten Stellung auf dem oberen Rand der Querfachwände 69 aufliegen.

## Patentansprüche

1. Flaschenträger aus Kunststoff mit einem zwischen einer höchsten und tiefsten Stellung verschiebbaren Mitteltragegriff, dessen in den Träger eingreifende Schenkel (24) oder ihre Führungen im Träger (25, 32) einen die Verschiebbarkeit begrenzenden Anschlag (28,34) aufweisen, dadurch gekennzeichnet, daß der Anschlag beweglich und federbelastet ist.

2. Träger nach Anspruch 1, dadurch gekennzeichnet, daß der untere Endabschnitt (27) eines Griffschenkels (24) mindestens einen achsparallelen Schlitz (26) und einen in radialer Richtung vorstehenden federnden Vorsprung aufweist.

3. Träger nach Anspruch 1, dadurch gekennzeichnet, daß Führungen (25) für Bügelschenkel (24) des Trägers an der Innenfläche von Wänden (3) des Trägers angeordnet sind.

4. Träger nach Anspruch 1 oder 2, dadurch gekennzeichnet, daß der Griff T-förmig ausgebildet ist und dessen Griffschenkel (30) in der Mitte des Trägers geführt ist.

5. Träger nach einem der vorhergehenden Ansprüche, dadurch gekennzeichnet, daß die Länge des Griffes (29) etwa der Hälfte der entsprechenden Dimension des Flaschenträgers entspricht und daß der Griff (29) einschließlich Griffschenkel (30) und ihre Führungen (32) symmetrisch zur Mitte des Trägers angeordnet sind.

6. Träger nach einem der vorhergehenden Ansprüche, dadurch gekennzeichnet, daß die Länge der Griffschenkel (24) und ihre Arretierung (28,34) so angeordnet sind, daß der ausgezogene Tragegriff sich so weit oberhalb der Flaschenverschlüsse (5) von in dem Träger angeordneten Flaschen, für die der Träger bestimmt ist, befindet, daß die tragende Hand bequem geschlossen werden kann, oder die obere Fläche des Griffes (23,29) sich 26 bis 32 cm, über der unteren Fläche des Bodens des Trägers befindet.

7. Behälter nach einem der vorhergehenden Ansprüche, dadurch gekennzeichnet, daß zur Lastabtragung der gestapelten Träger an der Unterseite des Trägerbodens (1) Vorrichtungen (48, 49) zur Aufnahme der oberen Enden von in einen darunter gestellten Träger eingestellten Flaschen vorgesehen sind.

8. Behälter mit Gefache nach einem der vorhergehenden Ansprüche, dadurch gekennzeichnet, daß in der Mitte des Fachbodens eine Platte (12) angeordnet ist, deren Außendurchmesser größer als der Außendurchmesser einer oberen Fläche (13) eines Flaschenverschlusses (15) einer in den Träger eingestellten Flasche ist.

9. Träger nach Anspruch 7, dadurch gekennzeichnet, daß an der Unterseite der Platte (12) eine am Umfang der Platte (12) verlaufende, bordartig nach unten abstehende Randleiste (18) vorgesehen ist, wobei der lichte Durchmesser des von der Randleiste (18) abgegrenzten Raumes (19) dem Durchmesser des oberen Teiles (14) eines Flaschenverschlusses (15) entspricht.

10. Flaschenträger mit Gefache, insbesondere nach einem der vorhergehenden Ansprüche, dadurch gekennzeichnet, daß in der Mitte des Bodens eines Gefaches eine Aussparung vorgesehen ist, durch die das obere Ende einer darunter angeordneten Flasche hindurchtreten und am Flaschenboden der im Fach eingestellten Flasche angreifen kann.

11. Als Flaschenträger oder Flaschenkasten ausgebildeter Flaschentransportbehälter aus Kunststoff mit Mitteltragegriff, der höhenverschiebbar zwischen einer höchsten und einer tiefsten Stellung im Behälter geführt ist, insbesondere nach einem der vorhergehenden Ansprüche, dadurch gekennzeichnet, daß der Griff (45) zwischen seiner tiefsten Stellung und seiner höchsten Stellung mindestens eine Raststellung aufweist.

12. Behälter nach Anspruch 11, dadurch gekennzeichnet, daß die Raststellung des Griffes (45) so gewählt ist, daß in dieser Stellung die vollen Behälter übereinander stapelbar sind.

13. Behälter nach Anspruch 11 oder 12, dadurch gekennzeichnet, daß die Raststellung des Griffes (45) so gewählt ist, daß seine Oberkante (66) etwa in der Ebene verläuft, die durch die obere Fläche der Verschlüsse (63) von in den Träger eingestellten Flaschen (64) definiert ist.

14. Behälter nach Anspruch 11 oder 12, dadurch gekennzeichnet, daß in der Raststellung des Griffes seine Oberkante unterhalb der Oberkante der eingestellten Flaschen verläuft.

15. Behälter nach einem der vorhergehenden Ansprüche, dadurch gekennzeichnet, daß an der Unterseite des Trägerbodens (1) eine Aussparung (67) zur Aufnahme des oberen Endes (66) des Griffes eines darunter angeordneten Trägers vorgesehen ist.

16. Behälter nach einem der vorhergehenden Ansprüche, dadurch gekennzeichnet, daß an mindestens einem in dem Behälter geführten Schenkel (50) eines höhenverschiebbaren Mitteltragegriffes (45) und/oder in dessen Führung (51) im Behälter eine als Vorsprung (54) oder als Aussparung ausgebildete Hälfte einer Raste vorgesehen ist, die mit einer an der Gegenfläche angeordneten anderen Rasthälfte (59) so zusammenarbeitet, daß die Raste sowohl beim Hochziehen des Griffes (45) als auch beim Niederdrücken des Griffes überwindbar ist.

17. Behälter nach Anspruch 16, dadurch gekennzeichnet, daß ein eine Rasthälfte bildender Vorsprung (54) etwa dachförmige Flanken (55) aufweist.
